# EUROPÄISCHE PATENTSCHRIFT

(11) **EP 1 494 839 B1**
(45) Veröffentlichungstag und Bekanntmachung des Hinweises auf die Patenterteilung: **29.08.2007**
(21) Anmeldenummer: 03746272.8
(22) Anmeldetag: 29.01.2003
(51) Int. Cl.: B28B 21/82, B28B 21/76, B28B 7/16

(54) **TRAGKORB ZUM FERTIGEN EINES SCHACHTBODENTEILS MIT SEITLICHEN AUSSPARUNGEN**
MOULDING UNIT FOR MANUFACTURING A SHAFT BOTTOM PART WITH LATERAL OUTLETS
UNITE DE MOULAGE POUR FABRIQUER D'UNE PARTIE DE BASE DE PUITS PRESENTANT DES DEVERS LATERAUX

(30) Priorität: 12.04.2002 DE 10216404
(43) Veröffentlichungstag der Anmeldung: 12.01.2005
(73) Patentinhaber: Wagener & Polascheck Vertriebsgesellschaft mbH & Co. KG, 33818 Leopoldshöhe (DE)
(72) Erfinder: WAGENER, Jürgen, 33609 Bielefeld (DE); POLASCHECK, Peter, 33619 Bielefeld (DE)
(74) Vertreter: Schober, Mirko
(86) Internationale Anmeldenummer: PCT/EP2003/000870
(87) Internationale Veröffentlichungsnummer: WO 2003/086723

(56) Entgegenhaltungen:
- EP-A- 0 562 437
- EP-A- 1 136 213
- EP-A- 1 175 983
- DE-A- 3 248 333
- DE-A- 4 342 518
- DE-A- 19 858 934
- DE-C- 19 832 112

## Beschreibung

### TECHNISCHES GEBIET

Die Erfindung betrifft einen Tragkorb zum Fertigen eines Schachtbodenteils aus Beton nach dem Oberbegriff des Patentanspruchs 1.

### STAND DER TECHNIK

Bekannte Tragkörbe bestehen in der Regel aus einem zylindrischen, in seinem Durchmesser veränderbaren Grundelement. Dieses Grundelement besitzt vier Kreissegmente, die mehr oder weniger weit nach außen bzw. innen gefahren werden können. An diesen Kreissegmenten, die sämtlich eine gemeinsame zentrale Achse aufweisen, werden außerhalb der Maschine die Halteleisten mit den daran fixierten Formstücken befestigt. Hierzu haben die Kreissegmente an ihren unteren Enden am gesamten Umfang und in kurzen Winkelabständen voneinander Aufnahmestücke, die jeweils um eine horizontale Achse klappbar sind. In diese Aufnahmestücke werden die Halteleisten mit den daran befestigten Formstücken in horizontaler Ausrichtung der Halteleisten eingeschoben und anschließend nach oben in vertikale Ausrichtung hochgeklappt. In dieser nach oben geklappten vertikalen Ausrichtung der Halteleisten besteht also der Tragkorb aus dem Grundelement mit den vier Kreissegmenten und den Halteleisten mit daran passend befestigten Formstücken.

Die Tragleisten des bekannten Tragkorbs sind lose mit den schwenkbaren Aufnahmen der Kreissegmente verbunden. Sie ruhen unter dem Eigengewicht in den nach oben und in die vertikale Position verschwenkten Aufnahmestücken an den Kreissegmenten. Diese lose Befestigung ist für den weiteren Ablauf des bekannten Verfahrens unerläßlich:

Der Tragkorb mit den von oben in die hochgeschwenkten Aufnahmestücke eingesteckten Halteleisten wird nun in den Formmantel eingefahren oder der Formmantel wird über den Tragkorb gefahren. Der Formmantel besitzt an seinem Umfang verteilt radial in das Innere weisende, zurückziehbare Bolzen mit Kopfplatten. Diese Bolzen mit Kopfplatten sind exakt in der gleichen Anordnung am Umfang vorgesehen, wie die schwenkbaren Halteelemente an den Kreissegmenten. Es befinden sich also die Bolzen an exakt den gleichen Stellen, an denen die Tragleisten angeordnet werden können. In jedem Fall ist damit ein Bolzen, der am Formmantel befestigt ist, an einer Stelle vorgesehen, wo er die dahinter liegende Tragleiste des eingesetzten Tragkorbs übernehmen kann. Ein solches Übernehmen ist deshalb möglich, weil die Tragleisten an ihrem oberen Ende einen achsparallelen Aufnahmeschlitz haben, in die der passende Bolzen beim Absenken bzw. bei der Relativbewegung zwischen Traggestell und Formmantel von oben bis auf das Schlitzende eingefahren werden kann. In dieser von oben eingefahrenen Position wird der eingetauchte Bolzen durch den zugehörigen Hydraulikzylinder, der sich außen am Formmantel befindet, nach außen gezogen. Dabei drückt die Kopfplatte von innen auf die Tragleiste und klemmt diese Tragleiste in der vorgesehenen Position am Formmantel fest. Solche nach innen weisende Bolzen des Formmantels, die kein Widerlager finden, weil sich an ihrer Stelle keine Tragleiste befindet, werden gleichzeitig ebenfalls nach außen gezogen, und zwar in der Weise, daß deren Kopfplatten eine ungestufte Innenkontur mit der Innenwand des Formmantels bilden.

Sobald die Tragleisten vom Formmantel übernommen worden, also am Formmantel festgeklemmt sind, wird der verbleibende Rest des bekannten Tragkorbs, der aus den Kreissegmenten mit den unteren klappbaren Aufnahmen besteht, nach unten aus dem Formmantel herausgefahren, und zwar in eine Position, in der die Kreissegmente mit neuen Halteleisten bestückt werden können. Nach dem Ausfahren der Kreissegmente erfolgt die Bildung des Ringraums. Hierzu wird der Formkern hochgefahren und der Formmantel mit den angeklemmten Halteleisten über den Formkern abgesenkt. Anschließend erfolgt die Befüllung des Schlitzraums, in dem sich die Halteleisten mit den Formstücken befinden, in der Weise, daß der Boden des Schachtbodenteils nach oben weist. Das offene Ende des Schachtbodenteils wird dabei von einer Untermuffe gebildet.

Sobald das Formteil fertig gerüttelt ist, wird der Formmantel wieder nach oben abgezogen. Hierzu muß zunächst die Klemmwirkung zwischen den Kopfplatten und den Halteleisten aufgehoben werden. Hierzu reicht es, den Betätigungszylinder drucklos zu machen. Es kann dann der Bolzen aus dem vertikalen Aufnahmeschlitz der Halteleisten beim Anheben des Formmantels nach oben herausgleiten.

Der so gebildete frische Formling enthält nach dem Abnehmen des Formmantels und nach dem Herausziehen des Formkerns die Tragleisten und die an den Tragleisten fixierten Formstükke. Der Formling liegt mit seinem unteren offenen Ende auf der Untermuffe. Es können nun die Tragleisten mit den Formstücken entweder bis zum Aushärten des Formlings am Formling belassen werden oder man kann auch die Tragleisten und die Formstücke im frischen Zustand aus dem Formling entnehmen.

Aus EP 1 175 983 A2 ist ein Tragkorb nach dem Oberbegriff des Anspruchs 1 bekannt. Der bekannte Tragkorb weist an den Seiten Schalungselemente auf. Zur Formung eines Betonteils muß der bekannte Tragkorb mit einer Formvorrichtung zur Deckung gebracht werden, um die Schalungselemente an die Formvorrichtung zu übergeben.

Der vorstehend genannte bekannte Tragkorb läßt sich zusammen mit einer komplexen Maschine verwenden, so daß die Vorrichtung aufwendig und teuer ist.

### DIE ERFINDUNG

Ausgehend von diesem Stand der Technik liegt der Erfindung die Aufgabe zugrunde, einen Tragkorb der als bekannt vorausgesetzten Art so auszubilden, daß er mit einfachen Fertigungseinrichtungen eine preisgünstige und effektive Fertigung ermöglicht. Gelöst wird diese Aufgabe durch einen Tragkorb mit den Merkmalen des Anspruchs 1.

Erfindungsgemäß wird ein fix und fertig außerhalb der Maschine bestückter Tragkorb verwendet, der im unzerlegten Zustand in den Schlitzraum eingeführt wird und darin während der Bildung des Formlings unzerlegt verbleibt. Ein solches Belassen des vormontierten und auch im Montagezustand verbleibenden Tragkorbs unter Verzicht auf das Entfernen der Tragleisten, hat den entscheidenden Vorteil, daß ein derartiger Tragkorb besonders preisgünstig ist. Er bedarf weder irgendwelcher zusätzlicher Elemente am Formmantel, also Spannzylinder und Spannbolzen, noch ist es erforderlich, mit radial verstellbaren Kreissegmenten zu arbeiten. Der durch die Erfindung mögliche Verzicht auf Änderungen sowohl am Formmantel als auch am Formkern schafft einen enormen Vorteil dadurch, daß ein Schachtringfertiger auch zum Fertigen von Schachtböden verwendet werden kann. Hierzu genügt es, den Tragkorb in den Schlitzraum des Schachtringfertigers einzusetzen und im übrigen ähnlich zu arbeiten, wie bei der Fertigung eines Schachtrings. Der einzige Unterschied besteht darin, daß bei der Fertigung eines Schachtbodenteils auf einem Schachtringfertiger statt eines Obermuffenrings eine Obermuffenplatte vorgesehen wird.

### KURZBESCHREIBUNG DER ZEICHNUNGSABBILDUNG

Nachstehend wird ein bevorzugtes Ausführungsbeispiel der Erfindung anhand der Zeichnungen im einzelnen beschrieben.

### Es zeigen:

- Figur 1 -: eine Seitenansicht eines Schachtringfertigers mit einem Tragkorb,
- Figur 2 -: den Tragkorb mit teilweise geschnittener Untermuffe in Seitenansicht und Explosionsdarstellung,
- Figur 3 -: eine Seitenansicht eines oberen Innenrings des Tragkorbs mit einer Tragleiste,
- Figur 3a -: ein vergrößertes Detail gemäß IIIa aus Figur 3,
- Figur 4 -: eine teilweise geschnittene Seitenansicht des Tragkorbs im zusammengebauten Zustand,
- Figur 4a -: ein vergrößertes Detail gemäß IVa aus Figur 4,
- Figur 4b -: ein vergrößertes Detail gemäß Ivb aus Figur 4.

### BESTER WEG ZUR AUSFÜHRUNG DER ERFINDUNG

Figur 1 zeigt einen Schachtringfertiger mit einem Maschinengestell 3, das höhenverfahrbar ist. Von den Verfahrzylindern sind Hubzylinderstangen 3a und 3b schematisch dargestellt. Mit 1 ist der Hallenboden bezeichnet. Unterhalb des Hallenbodens befindet sich eine Grube 2. In der Grube 2 ist ein Formkern 4 höhenverfahrbar angeordnet. Der Formkern 4 trägt einen Rüttelring 4a.

Oberhalb des Formkerns 4 ist am Maschinengestell 3 ein Formmantel 6 angeordnet. Die Längsachsen des Formmantels 6 und des Formkerns 4 fluchten miteinander. Formkern 4 und Formmantel 6 bilden gemeinsam einen mit Beton zu befüllenden Schlitzraum.

Auf einer mit 9 bezeichneten Produkttragplatte befindet sich ein Tragkorb. Dieser Tragkorb, der genauer aus Figuren 2 bis 4 ersichtlich ist, weist vertikale Halteleisten 5a auf. Im dargestellten Ausführungsbeispiel sind insgesamt drei vertikale Halteleisten 5a vorgesehen, die um 90° zueinander versetzt angeordnet sind. Jede Halteleiste 5a trägt ein Formstück 8, mit dem der Durchlaß in der Seitenwand des Schachtbodenteils gebildet wird. Das Formstück 8 erstreckt sich zwischen der Innenwand des Formmantels 6 und der Außenwand des Formkerns 4 quer durch den Schlitzraum.

Die Halteleisten 5a liegen mit ihren unteren Enden auf der ringförmigen Untermuffe 7 auf.

Am oberen Bereich des Tragkorbs ist ein Innenring 5b vorgesehen, der zwei zueinander parallele, horizontale Flansche 5b' und 5b" aufweist. Der Innenring 5b weist radial nach außen offene Nuten 5d auf, und zwar in miteinander fluchtender Anordnung in beiden Flanschen 5b' und 5b".

Diese Nuten sind regelmäßig und gleichmäßig am Umfang vorgesehen und radial nach außen offen. Wegen der gleichmäßigen Winkelabstände am Umfang kann der Innenring 5b mit den Flanschen 5b' und 5b" auch als "Gonring" bezeichnet werden.

In die radial auswärts offenen Nuten 5d des Innenrings 5b greifen die oberen Endbreiche 5c der Halteleiste 5a formschlüssig und unverdrehbar ein. Zur Sicherung der eingesetzten oberen Endbereiche 5c werden die oberen Endbereiche und der Innenring 5b von einem aufgeschobenen Haltering 5e übergriffen.

Die Formstücke 8 zur Bildung der Durchlässe sind mittels einer nicht näher dargestellten Verriegelungseinrichtung jeweils an der zugehörigen Halteleiste 5a fixiert. Die Verriegelungseinrichtung besitzt einen Drehriegel 5i, der ein leichtes und schnelles Trennen der Halteleisten 5a von den Formstücken 8 ermöglicht.

Die unteren Enden der Halteleisten 5a besitzen einen elastischen Auflagebereich 5h (siehe Figur 4b), dessen Elastizität durch eine Feder 5g erzeugt wird. Der elastische Bereich 5h stützt sich auf der Untermuffe 7 ab und die Feder 5g kann so weit zusammengedrückt werden, bis der feste Auflagebereich 5f der Halteleiste auf der Untermuffe 7 aufliegt. Der feste Auflagebereich 5f begrenzt also den Verschiebeweg des elastischen Auflagebereichs 5h.

Der Ablauf des Verfahrens wird nun anhand der Figur 1 im einzelnen beschrieben:

Der vollständig bestückte Tragkorb wird außerhalb des Schachtringfertigers vorbereitet und in der dargestellten Position auf der Produkttragplatte 9 abgesetzt. Die Produkttragplatte 9 besitzt eine zentrale Durchgangsöffnung 9a. Unmittelbar neben dem Rand der Durchgangsöffnung 9a liegt ein Versteifungsflansch 7a auf der Oberseite der Produkttragplatte 9 auf.

Die Produkttragplatte 9 ist mit dem Maschinengestell 3 verbunden und kann in der Höhe verfahren werden.

Aus der in Figur 1 ersichtlichen Position wird zunächst der höhenverstellbare Formkern 4 angehoben, bis dessen Oberteil durch die Durchgangsöffnung 9a der Produkttragplatte 9 in den Tragkorb 5 eingreift. Während dieses Vorgangs senkt sich der zuvor angehobene Formkern 4 zeitgleich in seine Fertigungsposition in der Grube. Anschließend wird der Tragkorb 5 zusammen mit der Produkttragplatte 9 so weit auf den angehobenen Formkern 4 abgesenkt, daß die Untermuffe 7 auf dem Rüttelring 4a aufliegt. Danach wird der Formmantel 6 über den Tragkorb 5 und den Formkern 4 abgesenkt. In der abgesenkten Position ist dann der Hohlraum gebildet, der den Beton des Formlings aufnimmt.

Während der Befüllung des Hohlraums erfolgt die Verdichtung des Betons durch einen im Formkern 4 befindlichen, nicht dargestellten Zentralrüttler. Nach der Befüllung des Hohlraums wird unter fortwährender Rüttlung mit einer Kolben-Zylinder-Einheit 10 eine in der Zeichnung nicht sichtbare Oberplatte so weit auf den Tragkorb 5 abgesenkt, daß sie mit ihrer Unterseite die Außenwand des Bodens des Schachtbodenteils bilden kann.

Zur Entnahme des frischen Formlings werden die Oberplatte und der Formmantel 6 vom Tragkorb 5 nach oben abgezogen und der frische Formling mittels der Produkttragplatte 9 wieder auf das Niveau des Hallenbodens angehoben. Aus der in Figur 1 ersichtlichen Lage wird der frische Formling mit Tragkorb und Untermuffe 7 seitlich neben die Maschine gefahren. In der seitlich neben der Maschine befindlichen Position kann dann der Tragkorb zerlegt werden. Hierzu wird der Haltering 5e nach oben vom Innenring 5b abgezogen. Anschließend können die Halteleisten 5a durch Lösen der Verriegelung von den Formstücken getrennt werden. Das Aushärten des frischen Formlings erfolgt in jedem Fall auf der ringförmigen Untermuffe 7. In welcher Zeit die Zerlegung der übrigen Tragkorbteile erfolgt, hängt von den Betriebsbedingungen, Materialien und anderen Einflußfaktoren ab.

Statt des vorstehend beschriebenen Ablaufs bei der Entschalung gibt es auch andere Möglichkeiten: Wenn der frische Formling vom Formkern 4 gezogen wird, sind die Formstücke 8 mit den Halteleisten verriegelt. Die beim Entschalen auftretende Reibung kann dazu führen, daß der Beton über den Formstücken 8 reißt. In diesem Fall ist es zweckmäßig, in anderer Weise zu Entschalen: Zur Entnahme des frischen Formlings werden die nicht dargestellte Oberplatte, der Formmantel 6, der Tragkorb 5, der Formkern 4 und der frische Formling mit der Produkttragplatte 9 gemeinsam auf das Niveau des Hallenbodens angehoben. Bei diesem Vorgang entsteht keine relative Reibung zwischen den Formteilen. Danach werden die Oberplatte und der Formmantel 6 nach oben abgezogen. Der Formling ist jetzt von außen frei zugänglich. In seinem Inneren befindet sich noch der Formkern 4. In diesem Zustand werden die Verriegelungen zwischen den Formstücken 8 und den Halteleisten 5a gelöst. Anschließend wird der Formkern 4 in die Grube 2 abgesenkt.

Schließlich ist auch noch eine weitere Alternative für das Entschalen denkbar. Nach Beendigung des Rüttlungsvorgangs wird der Formmantel 6, in dem sich der frische Formling und der darin befindliche Tragkorb 5 befinden, vom Formkern 4 abgezogen. Anschließend erfolgt das Abziehen des Formmantels 6 mit Anheben der Oberplatte und danach das Zerlegen des Tragkorbs.

Es ist sowohl möglich, die Zerlegung des Tragkorbs in einem sehr frischen Zustand des Formlings vorzunehmen, als auch erst dann, wenn der Beton des Formlings relativ weit abgebunden hat.

Das Verfahren wurde beschrieben anhand eines Schachtringfertigers. Wenn dieser zur Fertigung von Schachtringen eingesetzt wird, trägt die Kolben-Zylinder-Einheit statt der beschriebenen Oberplatte einen Preßkopf, mit dem eine ringförmige Obermuffe, die den ringförmigen Formraum oben abschließt, aufgedrückt.

Das beschriebene Verfahren zeigt also, daß mit einem vorhandenen Schachtringfertiger unter Verwendung nur geringer Änderungen, nämlich Oberplatte statt Obermuffe, Schachtbodenteile aus Beton mit seitlichen Auslässen gefertigt werden können.

## Patentansprüche

1. Tragkorb (5) zum Fertigen eines Schachtbodenteils aus Beton, das seitliche Durchlässe in seiner Wand aufweist, bei dem Formstücke (8) für die Durchlässe an Halteleisten (5a) fixierbar sind, wobei der Tragkorb (5) Halteleisten (5a) mit den Formstücken (8) umfaßt,
**dadurch gekennzeichnet, daß** der Tragkorb (5) eine Untermuffe (7) umfaßt, auf der sich die Halteleisten (5a) mit ihren unteren Enden abstützen, und
der Tragkorb weiter einen oberen, umlaufenden Ringkörper aufweist, an dem die oberen Enden der Halteleisten (5a) in wählbarer Anordnung senkrecht fixierbar sind, wobei der obere, umlaufende Ringkörper einen Innenring (5b) mit am Umfang verteilten Ausnehmungen aufweist, in die die oberen Endbereiche der Halteleisten (5a) formschlüssig und unverdrehbar einsetzbar und in denen sie in Einsetzlage fixierbar sind.

2. Tragkorb nach Anspruch 1,
**dadurch gekennzeichnet,**
**daß** die Ausnehmungen radial nach außen offene Nuten (5d) sind, die von einem die oberen Enden der Halteleisten (5a) in deren Einsetzlage sichernden Haltering (5e) übergriffen werden.

3. Tragkorb nach einem der Ansprüche 1 oder 2,
**dadurch gekennzeichnet,**
**daß** die Ausnehmungen für die oberen Endbereiche der Halteleisten (5a) gleichmäßig am Umfang des Innenrings (5b) verteilt angeordnet sind.

4. Tragkorb nach mindestens einem der Ansprüche 1 bis 3,
**dadurch gekennzeichnet,**
**daß** die Halteleisten (5a) sich an ihren unteren Enden über elastische Auflagebereiche (5h) auf der Untermuffe (7) abstützen.

5. Tragkorb nach mindestens einem der Ansprüche 1 bis 4,
**dadurch gekennzeichnet,**
**daß** die Formstücke (8) jeweils mittels eines Verriegelungselements lösbar mit jeweils einer Halteleiste (5a) verbunden sind.

6. Tragkorb nach Anspruch 5,
**dadurch gekennzeichnet,**
**daß** das Verriegelungselement ein Drehriegel (5i) ist.

7. Tragkorb nach mindestens einem der Ansprüche 1 bis 6,
**dadurch gekennzeichnet,**
**daß** der Innenring (5b) zwei zueinander parallele, auswärts weisende, horizontale Flansche (5b' und 5b") aufweist, die beide gleichmäßig am Umfang verteilte, senkrecht untereinander angeordnete, radial nach außen offene Nuten (5d) aufweisen, in die die oberen Endbereiche der Halteleisten (5) formschlüssig und unverdrehbar einsetzbar und in denen sie in Einsetzlage fixierbar sind.

## Claims

1. Support cage (5) for manufacturing a shaft bottom part from concrete which comprises lateral outlets in its wall, wherein mould elements (8) for the outlets are adapted to be fixed to retaining strips (5a), wherein the support cage (5) comprises retaining strips (5a) with the mould elements (8),
**characterised in that**
the support cage (5) comprises a lower sleeve (7), on which the retaining strips (5a) are supported with their lower ends, and the support cage further comprises an upper surrounding annular body, on which the upper ends of the retaining strips (5a) are adapted to be vertically fixed in a selectable arrangement, wherein the upper surrounding annular body comprises an inner ring (5b) with recesses distributed around the periphery, into which the upper end regions of the retaining strips (5a) can be inserted in a shape-locking and non-rotatable way and in which they can be fixed in the inserted position.

2. Support cage according to claim 1,
**characterised in that**
the recesses are radially outwardly open grooves (5d), over which a retaining ring (5e) engages, securing the upper ends of the retaining strips (5a) in their inserted position.

3. Support cage according to one of the claims 1 or 2,
**characterised in that**
the recesses for the upper end regions of the retaining strips (5a) are distributed evenly around the periphery of the inner ring (5b).

4. Support cage according to at least one of the claims 1 to 3,
**characterised in that**
the retaining strips (5a) are supported at their lower ends by means of elastic support areas (5h) on the lower sleeve (7).

5. Support cage according to at least one of the claims 1 to 4,
**characterised in that**
the mould elements (8) are each connected to a respective retaining strip (5a) in a releasable way by means of a locking element.

6. Support cage according to claim 5,
**characterised in that**
the locking element is a rotary bolt (5i).

7. Support cage according to at least one of the claims 1 to 6,
**characterised in that**
the inner ring (5b) comprises two outwardly pointing horizontal flanges (5b' and 5b''), parallel to each other, which both comprise radially outwardly open grooves (5d) arranged vertically in relation to each other and evenly distributed around the periphery, into which grooves (5d) the upper end regions of the retaining strips (5) can be fixed in a shape-locking and non-rotatable way and in which they can be fixed in the inserted position.

## Revendications

1. Cage de support (5) pour la fabrication d'une pièce de fond de puits présentant, dans sa paroi, des évidements latéraux, dans lequel des pièces façonnées (8) peuvent être fixées à des barres de maintien (5a) pour les passages, ladite cage de support comprenant des barres de maintien (5a) avec des pièces façonnées (8),
**caractérisée en ce que**
la cage de support (5) comprend un manchon inférieur (7), sur lequel les barres de maintien (5a) prennent appui avec leurs extrémités inférieures, et **en ce que** la cage de support comprend en outre un corps annulaire supérieur, continu, auquel les extrémités supérieures des barres de maintien (5a) peuvent être fixées verticalement, agencées à volonté, le corps annulaire supérieur, continu, présentant une anneau interne (5b) sur la périphérie duquel sont répartis des évidements, dans lesquels les zones d'extrémité supérieures des barres de maintien (5a) peuvent être insérées en crabotage et sans possibilité de rotation, et fixées en position d'insertion.

2. Cage de support selon la revendication 1,
**caractérisée en ce que**
les évidements sont des rainures (5d) ouvertes vers l'extérieur, dans la direction radiale, qui sont agrippées par un anneau de maintien (5e) qui assure le maintien des extrémités supérieures des barres de maintien (5a) dans leur position d'insertion.

3. Cage de support selon revendication 1 ou 2,
**caractérisée en ce que**
les évidements pour les zones d'extrémité supérieures des barres de maintien (5a) sont agencés, régulièrement répartis, sur la périphérie de l'anneau interne (5b).

4. Cage de support selon l'une des revendications 1 à 3,
**caractérisée en ce que**
les barres de maintien (5a) prennent appui, avec leurs extrémités inférieures, sur le manchon inférieur (7), par l'intermédiaire de zones d'appui élastiques (5h).

5. Cage de support selon l'une des revendications 1 à 4,
**caractérisée en ce que**
les pièces façonnées (8) sont reliées chacune, de manière amovible, à une barre de maintien (5a), au moyen d'un élément de verrouillage.

6. Cage de support selon la revendication 5,
**caractérisée en ce que**
l'élément de verrouillage est un loquet rotatif (5i).

7. Cage de support selon au moins l'une des revendications 1 à 6,
**caractérisée en ce que**
l'anneau interne (5b) présente deux brides (5b' et 5b") horizontales, disposées parallèlement l'une par rapport à l'autre, orientées vers le haut, qui présentent, toutes les deux, des rainures (5d) ouvertes vers le haut, dans la direction radiale, agencées perpendiculairement les unes par rapport aux autres et réparties régulièrement sur la périphérie, dans lesquelles les zones d'extrémité supérieures des barres de maintien (5a) peuvent être insérées en crabotage et sans possibilité de rotation, et fixées en position d'insertion.
